# EUROPÄISCHE PATENTSCHRIFT

(11) **EP 0 248 168 B1**
(45) Veröffentlichungstag und Bekanntmachung des Hinweises auf die Patenterteilung: **05.12.1990**
(21) Anmeldenummer: 87105384.9
(22) Anmeldetag: 10.04.1987
(51) Int. Cl.: F26B 9/06, F26B 3/04

(54) **Kammertrockner für keramische Formlinge**
Chamber drier for ceramic parts
Séchoir à chambre pour pièces céramiques

(30) Priorität: 06.06.1986 DE 3619026
(43) Veröffentlichungstag der Anmeldung: 09.12.1987
(73) Patentinhaber: NOVOKERAM MAX WAGNER GMBH, 86381 Krumbach (DE)
(72) Erfinder: Wagner, Christian, D-8908 Krumbach (DE)
(74) Vertreter: Ernicke, Hans-Dieter, Dipl.-Ing.

(56) Entgegenhaltungen:
- CH-A- 478 068
- US-A- 1 804 107

## Beschreibung

Die Erfindung betrifft einen Kammertrockner mit den Merkmalen im Oberbegriff des Hauptanspruchs.

Ein solcher Kammertrockner ist aus der CH-A 478 068 bekannt. Er besitzt ein oder mehrere einseitig offene Gehäuse zur Aufnahme von jeweils mindestens einer mit keramischen Formlingen beladenen Tragevorrichtungen. Der Kammertrockner weist auch Trocknungsaggregate auf, die allerdings im Inneren der Trockenkammer bzw. an den Kammerwänden angeordnet sind.

Aus der DE-C 969 589 ist ein weiterer Kammertrockner bekannt, in dem Trockenaggregate in Form von Lüftern stationär angeordnet sind.

Bei den vorbekannten Kammertrocknern nehmen die Trockenaggregate Innenraum der Trockenkammer weg und erschweren das Hantieren mit den Trockengestellen. Die vorbekannten Kammertrockner sind ferner für größere Standardchargen eingerichtet und besitzen eine gewisse Mindestgröße. Für die Trocknung kleiner Sonderchargen, beispielsweise keramische Ecksteine oder Kachelsonderformen sind die bekannten großen Kammertrockner unwirtschaftlich.

Bekannt sind weiterhin auch Durchlauf- oder Kanaltrockner mit unterschiedlich klimatisierten Zonen, durch die das Trockengut auf Wagen wandert. Derartige Trockner sind für kleine Sonderchargen ebenfalls ungeeignet, da hierfür ein erheblicher Aufwand beim Umstellen der Klimasteuerung zu treiben wäre.

Es ist daher Aufgabe der vorliegenden Erfindung, einen wirtschaftlichen Kammertrockner aufzuzeigen, der leicht zu beladen ist und sich für die Trocknung kleiner Chargen unter variierenden Bearbeitungsbedingungen eignet.

Die Erfindung löst diese Aufgabe mit den Merkmalen im Kennzeichen des Hauptanspruchs.

Der erfindungsgemäße Kammertrockner hat den Vorteil, daß durch die Anordnung der Trocknungsaggregate in einem beweglichen Tor das einseitig offene Gehäuse leicht und schnell be- und entladen läßt. Dazu werden die Tragevorrichtungen mit den keramischen Formlingen einfach herein- und herausgefahren.

Der Kammertrockner besteht dabei vorzugsweise aus mehreren, relativ kleinen Gehäusen für eine oder zwei Tragevorrichtungen. Dabei kann für mehrere Gehäuse ein gemeinsames Tor mit Trocknungsaggregaten vorgesehen sein. Hierdurch wird der Geräteaufwand für den gesamten Kammertrockner stark vermindert und sogleich seine Effizienz erhöht.

Die Vorteile der leichteren Beladbarkeit ergeben sich auch, wenn für jedes Gehäuse ein bewegliches Tor mit Trocknungsaggregaten vorgesehen ist. Für größere Anlagen empfiehlt es sich allerdings aus Wirtschaftlichkeitsgründen, eine Reihe von Gehäusen nebeneinander mit gleichgerichteten Gehäuseöffnungen vorzusehen und beispielsweise für zwei oder drei dieser Gehäuse jeweils ein längs der Gehäuse verfahrbares Tor vorzusehen. Die gerade offenen Gehäuse können dann auch als Stellplätze zur Zwischenlagerung von Trockengut verwendet werden.

Nachdem die mit Trockengut beladenen Tragevorrichtungen im allgemeinen als schienengebundene Wagen ausgebildet sind, empfiehlt es sich, die Tore jeweils hängend über einen Kran zu bewegen. Um einen dichten Verschluß zwischen Gehäuse und Tor zu gewährleisten, sind Positioniervorrichtungen vorgesehen, die das Tor beim Absenken durch den Kran führen. Diese geführte Bewegung ermöglicht auch die Anordnung fest auf den Gehäusen verlegter Versorgungsleitungen für Heizgas, Strom und dergleichen Betriebsmittel, die durch eine Kupplung beim Schließen des Tores mit den Trocknungsaggregaten im Tor verbunden werden.

Weitere vorteilhafte Ausgestaltungen der Erfindung ergeben sich aus den Unteransprüchen.

Die Erfindung ist in den Zeichnungen beispielsweise und schematisch dargestellt. Im einzelnen zeigen:
Fig 1 : eine Draufsicht auf einen Kanaltrockner mit zwei Gehäusen und einem Tor,
Fig. 2 : eine perspektivische Ansicht des Tores und
Fig 3 : einen Querschnitt durch einen Kammertrockner bei gerade abgesenktem Tor.

Fig 1 zeigt in Draufsicht einen Kammertrockner (1), der aus zwei einseitig offenen und nebeneinander aufgereihten Gehäusen (2) und einem vor den Gehäuseöffnungen (20) längs verfahrbaren Tor (4) mit den Trocknungsaggregaten (5,6,7,8) besteht. In Variation dazu können auch eine größere Zahl von Gehäusen (2) und Toren (4) vorgesehen sein. Wenn die Gehäuse (2) linienförmig aufgereiht sind, gibt es auch keine feste Zuordnung zu den Toren (4), so daß auch zur gleichzeitigen Trocknung einer größeren Charge mehrere unmittelbar benachbarte Gehäuse (2) gleichzeitig von mehreren Toren (4) beaufschlagt werden, während die übrigen Gehäuse offen bleiben.

Das Trockengut, vorzugsweise keramische Formlinge, ist auf Tragevorrichtungen (3) in Gestalt von schienengebundenen Wagen gelagert, von denen jeweils zwei nebeneinander in ein Gehäuse (2) passen. Die Größe der Gehäuse (2) und ihr Fassungsvermögen können sich nach der kleinstmöglichen Chargengröße richten, die gerade noch wirtschaftlich bearbeitet werden soll. Die Wagen (3) werden über eine schematisch dargestellte Schiebebühne (11) herantransportiert und auf eine längs der Gehäusereihe verfahrbare Drehbühne (10) verladen. Von dieser Drehbühne (10) werden sie in Pfeilrichtung durch eine nicht dargestellte Be- und Entladevorrichtung in die Gehäuse (2) gebracht und wieder abgeholt.

Der Kammertrockner (1) kann gemäß dem gezeigten Ausführungsbeispiel auch ein Bestandteil einer größeren Trocknungsanlage sein. In Figur (1) ist an seiner Rückseite beispielsweise ein Durchlauftrockner (12) angeordnet, der ebenfalls von der Schiebebühne (11) her mit dem gleichen Wagen (3) beschickt wird.

Der Durchlauftrockner (12) dient dann zur Bearbeitung der großen, im wesentlichen ständig gleichbleibenden Chargen von Trocknungsgut, während im Kammertrockner (1) die kleinen Sonderchargen getrocknet werden. Hierbei kann innerhalb des Kammertrockners (1) in jedem Gehäuse (2) eine andere Charge mit anderen Trocknungsbedingungen bearbeitet werden. Jedes Gehäuse kann dabei bei geschlossenem Tor (4) anders klimatisiert werden, indem Temperatur, Feuchtigkeit, Strömungsgeschwindigkeit, Dauer etc. der Heißluftbeaufschlagung variiert werden.

Die Gehäuse (2) sind bis auf die stirnseitige Gehäuseöffnung (20) allseitig geschlossen und besitzen lediglich auf ihrer Oberseite einen der Gehäuseöffnung (20) gegenüberliegenden Abluftschacht (9). Nach dem Beladen des Gehäuses (2) wird das Tor (4) vorgefahren und verschließt die Gehäuseöffnung (20) luftdicht. Im Tor (4) sind die Trocknungsaggregate angeordnet, die im einzelnen aus einem Heizaggregat (5) auf dem Dach und einem oder mehreren Lüftern (6) bestehen, die untereinander durch einen Heißluftkanal (7) verbunden sind. Die Lüfter (6) sind vorzugsweise als Rotationsgebläse ausgebildet, die über Blenden in ihrer Strahlrichtung gesteuert werden und die Luft im wesentlichen gerade durch die Wagen (3) blasen. Die Lüfter (6) können aber auch als bewegliche und ihre Blasrichtung variierende Ventilatoren oder dergleichen ausgebildet sein. An der Außenseite des Tores (4) ist auch der Schaltschrank (8) untergebracht. Das Tor (4) selbst bildet genauso wie das Gehäuse (2) einen einseitig offenen Kasten, in dem die Trocknungsaggregate untergebracht sind.

Das Tor (4) kann längs der Gehäuse (2) über einen Kran (13) verfahren werden. Die Kranbahn ist in Figur (1) schematisch dargestellt. Für den Trocknungsprozeß muß das Gehäuse (2) an seiner Offnung (20) vom Tor (4) luftdicht abgeschlossen werden. Das Tor (4) weist hierzu eine der Gehäuseöffnung (20) entsprechende Größe auf und ist mit einer längs der Öffnung umlaufenden Dichtung (16) versehen. Um das Tor (4) entsprechend genau positionieren zu können, sind an den Gehäusen (2) zu beiden Seiten der Gehäuseöffnung (20) jeweils zwei übereinander angeordnete, schräg nach oben ragende Führungsarme (14) angeordnet, die das Tor (4) während der Absenkbewegung am Krangeschirr (19) seitlich führen. Am Tor (4) selbst sind seitlich jeweils zwei Zapfen (15) angeordnet, die beim Absenken in Kontakt mit den Führungsarmen (14) geraten und dabei unter Annäherung des Tores (4) an die Gehäuseöffnung (20) auf den Führungsarmen (14) schräg nach unten gleiten. Die Zapfen (15) und die Führungsarme (14) bilden dadurch eine Positionierungsvorrichtung, die ein paßgenaues Schließen des Tores (4) und ein Aufrechterhalten des Schließdruckes und damit der Dichtung ermöglicht.

Die Trocknungsaggregate können mit Betriebsmitteln, wie Heizgas für das Heizaggregat (5), Strom für die Lüfter (6) etc. über Schleppleitungen versorgt werden. Desgleichen ist es gemäß Figur (3) aber auch möglich, die Betriebsmittel über eine stationäre Festleitung (18) auf der Oberseite jedes Gehäuses (2) zuzuführen. Die Verbindung zu den Verbrauchern am Tor (4) erfolgt über eine Kupplung (17), die beim Absenken des Tores (4) geschlossen wird. Im geöffneten Zustand verschließen die beiden Kupplungsteile die Festleitung (18) bzw. den Anschluß am Tor (4). Als Kupplung eignen sich schräge, der Neigung der Führungsarme (14) entsprechende Steckkupplungen an sich bekannter Art.

### Stückliste

(1) Kammertrockner
(2) Gehäuse
(3) Tragevorrichtung, Wagen
(4) Tor
(5) Heizaggregat, Trocknungsaggregat
(6) Lüfter, Gebläse, Trocknungsaggregat
(7) Heißluftkanal, Trocknungsaggregat
(8) Schaltschrank, Trocknungsaggregat
(9) Abluftschacht
(10) Drehbühne
(11) Schiebebühne
(12) Durchlauftrockner
(13) Kran
(14) Führungsarm
(15) Zapfen
(16) Dichtung
(17) Kupplung
(18) Festleitung
(19) Krangeschirr
(20) Gehäuseöffnung

## Patentansprüche

1) Kammertrockner mit Trocknungsaggregaten (5, 6, 7, 8) für keramische Formlinge mit ein oder mehreren einseitig offenen Gehäusen (2) zur Aufnahme von jeweils mindestens einer mit keramischen Formlingen beladenen Tragevorrichtung (3), dadurch gekennzeichnet, daß die Trocknungsaggregate (5, 6, 7, 8) in einem beweglichen, die Gehäuseöffnung (20) verschließenden Tor (4) angeordnet sind.

2) Kammertrockner nach Anspruch 1 dadurch gekennzeichnet, daß mehrere Gehäuse (2) nebeneinander mit gleichgerichteten Gehäuseöffnungen (20) angeordnet sind, und daß für mehrere Gehäuse (2) ein gemeinsames, längs dazu verfahrbares Tor (4) vorgesehen ist.

3) Kammertrockner nach Anspruch 2 dadurch gekennzeichnet, daß das Tor (4) hängend über einen Kran (13) bewegbar ist und daß zum dichten Verschließen der Gehäuseöffnungen (20) jeweils eine aus schrägen Führungsarmen (14) und Zapfen (15) bestehende Positioniervorrichtung vorgesehen ist.

4) Kammertrockner nach Anspruch 1 oder einem der folgenden, dadurch gekennzeichnet, daß zur Versorgung der Trocknungsaggregate (5, 6, 7, 8) an jedem Gehäuse (2) eine Festleitung (18) für die Betriebsmittel installiert ist, die über eine Kupplung (17) bei geschlossenem Tor (4) mit den Trocknungsaggregaten (5, 6, 7, 8) verbunden ist.

5) Kammertrockner nach Anspruch 1 oder einem der folgenden, dadurch gekennzeichnet, daß die Lüfter (6) als einseitig ins Gehäuse strahlende Gebläse ausgebildet sind.

6) Kammertrockner nach Anspruch 1 oder einem der folgenden, dadurch gekennzeichnet, daß an jedem Gehäuse (2) ein Abluftschacht (19) angeordnet ist.

## Claims

1. Chamber drier having drying units (5, 6, 7, 8) for ceramic formed bodies, having one or more housings (2), open at one side, for accommodating in each case at least one carrying device (3) laden with ceramic formed bodies, characterized in that the drying units (5, 6, 7, 8) are arranged in a moveable door (4) closing the housing opening (20).

2. Chamber drier according to Claim 1, characterized in that a plurality of housings (2) are arranged next to one another with parallel housing openings (20), and in that a door (4) common to a plurality of housings (2) and moveable along the latter is provided.

3. Chamber drier according to Claim 1, characterized in that the door (4) can be moved in suspended fashion via a crane (13) and in that a positioning device comprising oblique guide arms (14) and journals (15) is in each case provided for the airtight closing of the housing openings (20).

4. Chamber drier according to Claim 1 or one of the following claims, characterized in that a fixed conduit (18) for the operating means is installed on each housing (2) for the purpose of supplying the drying units (5, 6, 7, 8), which fixed conduit is connected to the drying unit (5, 6, 7, 8) via a coupling (17) when the door (4) is closed.

5. Chamber drier according to Claim 1 or one of the following claims, characterized in that the ventilators (6) are designed as blowers blowing into the housing at one side.

6. Chamber drier according to Claim 1 or one of the following claims, characterized in that an exhaust shaft (19) is arranged on each housing (2).

## Revendications

1. Séchoir à chambre ayant des appareils de séchage (5, 6, 7, 8) pour des ébauches en céramique, comprenant un ou plusieurs casiers (2) ouverts d'un côté et destinés à la réception d'au moins un dispositif-support (3) chargé d'ébauches en céramique, caractérisé en ce que les appareils de séchage (5, 6, 7, 8) sont montés dans une porte (4) mobile fermant l'ouverture du casier (20).

2. Séchoir à chambre suivant la revendication 1, caractérisé en ce que plusieurs casiers (2) sont disposés côte à côte, en ayant des ouvertures (20) dirigées dans le même sens, et en ce qu'il est prévu, pour plusieurs casiers (2) une porte (4) commune pouvant être déplacée le long de ceux-ci.

3. Séchoir à chambre suivant la revendication 2, caractérisé en ce que la porte (4) est mobile en étant suspendue à une grue (13), et en ce que, pour fermer les ouvertures de casiers (20), d'une manière étanche, il est prévu un dispositif de positionnement constitué de bras de guidage (14) inclinés et de tourillons (15).

4. Séchoir à chambre suivant la revendication 1 ou l'une des suivantes, caractérisé en ce que, pour alimenter les appareils de séchage (5, 6, 7, 8), il est monté sur chaque casier (2) un conduit fixe (18) qui est destiné à l'agent nécessaire au fonctionnement, et qui est relié par un dispositif de couplage (17), lorsque la porte (4) est fermée, aux appareils de séchage (5, 6, 7, 8).

5. Séchoir à chambre suivant la revendication 1 ou l'une des suivantes, caractérisé en ce que les ventilateurs (6) sont constitués en soufflantes projetant un jet d'un côté dans le casier.

6. Séchoir à chambre suivant la revendication 1 ou l'une des suivantes, caractérisé en ce qu'un puits d'évacuation de l'air (19) est monté sur chaque casier (2).
